# FASCICULE DE BREVET EUROPEEN

(11) **EP 0 153 234 B1**
(45) Date de publication et mention de la délivrance du brevet: **21.09.1988**
(21) Numéro de dépôt: 85400228.4
(22) Date de dépôt: 12.02.1985
(51) Int. Cl.: E05B 47/00, E05B 65/32

(54) **Dispositif d'embrayage et de débrayage, notamment pour un mécanisme de condamnation électrique de serrure pour portière de véhicule automobile**
Kupplungs- und Entkupplungsvorrichtung, insbesondere für einen Mechanismus zum elektrischen Versperren eines Kraftfahrzeugtürschlosses
Coupling and decoupling device, especially for a mechanism for electrically securing a motor vehicle door lock

(30) Priorité: 17.02.1984 FR 8402444
(43) Date de publication de la demande: 28.08.1985
(73) Titulaire: Rockwell-CIM, 92302 Levallois-Perret (FR)
(72) Inventeur: Bernard, Vincent, F-82300 Anould (FR)
(74) Mandataire: Moncheny, Michel

(56) Documents cités:
- FR-A- 1 562 878
- FR-A- 2 333 923
- FR-A- 2 474 573
- GB-A- 2 013 773

## Description

La présente invention a pour objet un dispositif d'embrayage et de débrayage utilisable notamment pour un mécanisme de condamnation électrique de serrure pour portière de véhicule automobile.

Plus précisément, ce dispositif est du type comportant un élément moteur susceptible d'être déplacé sur un support et un élément récepteur auquel sont attachés des organes d'embrayage qui peuvent être entraînés par l'élément moteur, ainsi que l'élément récepteur, d'une position de condamnation à une position de décondamnation et vice-versa.

On sait que les serrures de portières de véhicules automobiles doivent remplir un certain nombre de fonctions qui sont : la rétention de la portière, l'ouverture et la fermeture de la portière et la condamnation de la fonction ouverture. Toutes ces fonctions sont généralement remplies par une logique mécanique, mais dans certaines réalisations, la fonction de condamnation est électrique, pour des raisons de confort d'utilisation notamment.

Ces serrures à condamnation électrique peuvent se présenter sous deux formes:
- ou bien on ajoute à une serrure mécanique existante un actionneur électrique agissant sur le levier de condamnation de la serrure;
- ou bien on construit une serrure spécifique dans laquelle est intégré le système électrique de condamnation.

Dans tous les cas, s'il se produit une panne du système d'alimentation électrique, chaque passager doit pouvoir décondamner sa portière pour sortir du véhicule et, si possible, le conducteur doit être capable de condamner mécaniquement les serrures de son véhicule, et décondamner au moins une portière pour accéder à l'intérieur du véhicule. On comprend donc que le système électrique ne doit pas s'opposer à une action manuelle du système de condamnation. Une solution consiste à réaliser un système électrique réversible, qui est entraîné par action manuelle et oppose une faible résistance à cette action, mais cette condition limite les performances du système électrique qui risque ainsi de ne pas pouvoir satisfaire au cahier des charges imposé par le constructeur du véhicule.

Ainsi, le FR-A-2 333 923 décrit un dispositif de verrouillage de portes du type mentionné dans la préambule de la revendication 1 comportant un moteur électrique réversible équipé d'une transmission à engrenage démultiplicateur commandant, par l'intermédiaire d'un levier mené, une tringlerie de verrouillage, ce dispositif permettant, en cas de défaut de fonctionnement du mécanisme automatique, de réaliser le verrouillage manuellement en surmontant la force de ressort d'un embrayage à surcharge agissant bilatéralement.

L'autre solution consiste à placer un système de débrayage qui désaccouple le moteur de condamnation électrique du levier de condamnation pour permettre une action manuelle et accoupler ces deux éléments dès que l'on a une sollicitation électrique du système de condamnation.

La presente invention a notamment pour but d'améliorer le dispositif comme decrit dans le FR-A-2 333 923 de façon à reduire la force nécessaire pour réaliser le verrouillage manuellement.

Suivant l'invention, les organes d'embrayage et de débrayage comprennent au moins deux lames élastiques pourvues chacune d'au moins un coin, ces coins étant symétriques par rapport à un plan de symétrie intersectant l'axe de déplacement de l'organe moteur et traversant ce dernier, et chaque coin présente une face plane parallèle audit plan et dirigée vers celui-ci, ainsi qu'une rampe inclinée sur le plan de symétrie et orientée à l'opposé de ce dernier, ces lames étant disposées de manière à pouvoir embrayer sur l'élément moteur par l'une de leur faces planes parallèles au plan de symétrie, afin d'entrainer l'élément récepteur de la position de condamnation à la position de décondamnation ou vice-versa, en s'écartant élastiquement de l'élément moteur pour passer en position débrayée dans l'une des deux positions précitées de condamnation et de décondamnation, et ce dispositif comprend des butées de fin de course de l'élément moteur respectivement en position condamnation et décondamnation, ces butées présentant des faces latérales aptes à coopérer avec les rampes des coins pour écarter élastiquement les lames.

De préférence, le dispositif est équipé de deux paires de lames élastiques munies chacune d'un coin, l'ensemble des quatre coins enveloppant l'élément moteur avec lequel ils peuvent embrayer et dont ils peuvent être débrayés en fin de course. Les lames sont placées symétriquement de part et d'autre du plan de rotation du levier de condamnation autour de son axe, ce qui permet de répartir correctement les efforts.

Selon un mode de réalisation de l'invention, l'élément moteur est une noix logée dans la cage formée par les coins fixés aux lames élastiques, cette noix étant entraînée en translation ou en rotation par un système d'actionnement électrique. Le mouvement de cette noix, qui entraîne le levier de condamnation en poussant sur les coins des lames élastiques, est limité par deux butées de fin de course, dont le profil coopère avec les rampes inclinées des coins qui glissent sur ces butées, ce qui provoque le débrayage, lequel autorise une commande manuelle ultérieure du levier de condamnation.

D'autres particularités et avantages de l'invention apparaîtront au cours de la description qui va suivre, faite en référence aux dessins annexés qui illustrent plusieurs modes de réalisation non limitatifs du dispositif selon l'invention:
la Figure 1 est une vue en perspective d'une première forme de réalisation d'une serrure équipée d'un dispositif d'embrayage et de débrayage conforme à l'invention;
- la Figure 2 est une vue partielle de dessus en plan à échelle agrandie du dispositif d'embrayage et de débrayage de la Figure 1;
- la Figure 3 est une vue en perspective partielle à échelle agrandie des lames élastiques et de l'élément moteur du dispositif d'embrayage et de débrayage de la Figure 1, l'élément moteur et les lames étant représentés sensiblement à mi-course;
- la Figure 3a est une vue en élévation latérale de l'élément moteur et d'une paire de lames du dispositif des Figures 1 à 3, montés sur le levier de condamnation en position embrayée, et la Figure 3b est une vue analogue à la Figure 3a montrant les lames en position débrayée;
- la Figure 4 est un ensemble de schémas illustrant les différentes séquences de fonctionnement du dispositif de débrayage des Figures 1 à 3, tout d'abord de la position de condamnation à la position de décondamnation puis de cette seconde position à la première position de condamnation avec retour commandé mécaniquement de l'élément moteur;
- la Figure 5 est une vue en élévation d'une seconde forme de réalisation du dispositif d'embrayage selon l'invention;
- la Figure 6 est une vue en coupe transversale suivant VI-VI de la Figure 5;
- la Figure 7 est une vue en élévation d'une troisième forme de réalisation du dispositif d'embrayage selon l'invention;
- la Figure 8 est une vue en coupe axiale suivant VIII-VIII de la Figure 7;
- la Figure 9 est une vue en perspective partielle d'une quatrième forme de réalisation du dispositif d'embrayage selon l'invention;
- la Figure 10 est un ensemble de schémas simplifiés illustrant une séquence de fonctionnement du dispositif de la Figure 9 de la position de condamnation à la position de décondamnation avec retour commandé mécaniquement de l'élément moteur à la position de condamnation, les lames élastiques étant laissées en position de décondamnation par le système électrique de commande.

On a représenté à la Figure 1 une serrure 1 pour portière de véhicule automobile, comprenant un mécanisme de rétention (non représenté) et une logique mécanique d'ouverture et de condamnation (non représentée). Une gâche 2, fixée au bâti du véhicule peut pénétrer dans un évidement 3 ménagé dans la serrure 1 et coopérer avec le mécanisme de rétention.

La serrure 1 est équipée d'un dispositif d'embrayage et de débrayage qui comporte un élément moteur 8 susceptible d'être déplacé sur un support 9, et un élément récepteur 4, auquel sont attachés des organes d'embrayage et de débrayage qui peuvent être entrainés par l'élément moteur 8, ainsi que l'élément récepteur 4, d'une position de condamnation à une position de décondamnation et vice-versa.

Suivant l'invention, les organes d'embrayage et de débrayage comprennent au moins deux lames élastiques 6, qui sont au nombre de quatre dans l'exemple de réalisation décrit, et qui sont pourvues chacune d'au moins un coin 7, chaque lame 6 portant un coin 7 dans cet exemple. Les coins sont symétriques par rapport à un plan de symétrie P (Figures 2, 3a, 3b) interceptant l'axe X-X de déplacement de l'organe moteur 8 et traversant ce dernier. Chaque coin 7 présente une face plane 7b parallèle au plan P et dirigée vers celui-ci, ainsi qu'une rampe 7a inclinée sur le plan de symétrie P et orientée à l'opposé de ce dernier. Les deux paires de lames 6 sont fixées à l'extrémité d'un levier 4 solidaire du système de condamnation mécanique, par l'intermédiaire d'une plaquesupport 5 perpendiculaire au plan P et aux lames 6. Chaque coin 7 est formé à l'extrémité libre d'une lame 6, le sous-ensemble levier 4-plaque 5-lames élastiques 6
coins 7 étant réalisé de manière à maintenir en position correcte les coins 7 par rapport à l'élément d'entraînement 8. L'ensemble des coins 7 et des lames 6 forme une cage dans laquelle est placé l'élément d'entraînement 8, constitué par une noix taraudée formant écrou, montée sur une vis 9 formant le support précité. La noix 8 est maintenue fixe en rotation mais susceptible d'être entraînée en translation sur la vis 9 par rotation de celle-ci, laquelle est solidaire d'une roue dentée 11 qui engrène avec un pignon 12 monté rigidement sur un axe 13 d'un moteur électrique 14. La direction de la translation de l'écrou 8 est située dans le plan de rotation du levier de condamnation 4, qui peut être entraîné en rotation dans ce plan, dans un sens ou dans l'autre, par deux des quatre lames 6 elles-mêmes entraînées par la noix 8 mise en translation par la rotation de la vis 9. Le mouvement de translation de l'écrou 8 est limité par deux butées 10a, 10b de fin de course, placées respectivement en position "condamnation" et "décondamnation", et qui peuvent coopérer alternativement avec deux des quatre coins 7, selon le sens de déplacement de la noix 8, à savoir avec les deux coins placés d'un même côté de la noix 8.

Le levier de condamnation 4 est monté oscillant sur un axe 18 (Figure 2) solidaire du corps de la serrure 1, et comprend un appendice 15. Une tringle 17 est fixée dans un trou 16 de l'appendice 15, et est reliée par son autre extrémité (non représentée) aux organes de manoeuvre mécanique de condamnation (bouton de frise, verrou à clé,...) disposés à l'intérieur ou à l'extérieur de la portière.

Une paroi 1a sépare le moteur 14 du mécanisme de débrayage et d'embrayage, l'écrou 8 pouvant glisser sur cette paroi 1a qui empêche la rotation de l'écrou 8 autour de l'axe X-X de la vis 9. Le levier 4 peut se débattre entre deux positions correspondant respectivement à l'état "condamnation" représenté à la Figure 2, et "décondamnation", de la serrure, dans laquelle l'écrou 8 est au contact de la butée 10b contigüe au pignon 11. Ces deux positions du levier 4 sont délimitées par des butées fixes 20, solidaires du boîtier de la serrure 1, et le levier 4 peut être maintenu dans l'une ou l'autre de ces positions par un ressort bistable 19 (Figure 2).

Les lames 6 sont disposées de facon à être au repos dans leur position d'embrayage avec l'élément moteur 8 (Figure 3a) les faces planes 7b parallèles au plan de symétrie P pouvant alors être appliquées alternativement contre l'écrou moteur 8 selon le sens de déplacement de ce dernier sur la vis 9. Par contre, en position débrayée (Figure 3b) atteinte lorsque l'écrou 8 est arrêté par l'une des butées 10a, 10b, les rampes inclinées 7a de la paire de lames 6 située entre l'écrou 8 et la butée concernée 10a ou 10b ont glissé sur l'arête supérieure de la butée et sont écartées de l'écrou 8.

La mise en oeuvre du dispositif d'embrayage et de débrayage qui vient d'être décrit est la suivante.

Il faut tout d'abord noter que de nombreuses serrures ne peuvent être condamnées lorsque la portière sur laquelle elles se trouvent est ouverte, de sorte que l'on considérera ci-après que cette portière est fermée. Le mécanisme d'inhibition de la condamnation, lorsque la portière est ouverte, est intégré à la logique mécanique de la serrure, et ne sera pas décrit ici.

La serrure étant décondamnée, ou condamnée, une pulsion électrique est donnée au boîtier de commande de condamnation ou de décondamnation, ce qui alimente le moteur 14 selon la polarité adéquate. Le moteur 14 entraîne en rotation la vis 9 par l'intermédiaire du train d'engrenage 12, 11, de sorte que, guidé par la paroi 1a, l'écrou 8 se déplace d'une butée de fin de course (10a ou 10b) à l'autre. Supposons que la position de départ soit celle illustrée à la Figure 2, dans laquelle l'écrou est au contact de la butée 10a. L'écrou 8, va donc se déplacer de la gauche vers la droite (Flèche F, Figure 2). Dès le début de son déplacement, l'écrou 8 qui présente deux faces bombées opposées 8a, 8b, appuie par sa face bombée 8a (de droite en considérant la Figure 2), sur les faces 7b des coins 7 des deux lames 6 situées à droite, c'est-à-dire "devant" l'écrou 8 en considérant son sens de déplacement, les lames 6 en cause étant en position repos comme illustré à la Figure 3a. Par contre, les deux lames 6 opposées, c'est-à-dire situées à gauche en considérant la Figure 2, sont débrayées de 1 écrou 8 tant que ce dernier n'a pas commencé son mouvement vers la droite, les rampes inclinées 7a de ces lames 6 ayant en effet glissé sur l'arête supérieure de la butée 10a et s'étant ainsi écartées de l'écrou 8 (Figure 3b).

Dans son déplacement, l'écrou 8 pousse les lames 6 de droite par les faces 7b de celles-ci, et entraîne donc en rotation le levier 4 ainsi que les quatre lames 6, dans le sens horaire (Figure 2). Durant l'approche de la butée fin de course 10b, les rampes 7a des coins 7 poussés par l'écrou 8 viennent en contact avec les arêtes de la butée 10b, de sorte qu'une partie de l'effort de poussée de l'écrou 8, appliquée aux extrémités des deux lames 6 placées entre l'écrou 8 et la butée 10b écarte ces deux lames l'une de l'autre (Figure 3b). Au fur et à mesure que le jeu entre la butée 10b et l'écrou 8 diminue, l'écartement des deux lames 6 de droite augmente jusqu'à ce que l'écrou 8 vienne s'arrêter contre la butée 10b, les lames 6 sur lesquelles poussait l'écrou étant complètement écartées. Le ressort bistable 19 plaque alors le levier 4 contre la butée 20 de droite sur la Figure 2.

Les lames 6 sont réalisées de manière à présenter une grande rigidité dans le plan de rotation du levier 4, afin de pouvoir transmettre des efforts importants, ainsi qu'une bonne souplesse dans le plan perpendiculaire à l'axe X-X de la vis 9. L'effort nécessaire pour les écarter reste donc faible, et les contraintes qu'elles subissent dans la position de la Figure 3b sont faibles.

On examinera maintenant les séquences de fonctionnement du dispositif d'embrayage qui vient d'être décrit, en se reportant aux schémas de la Figure 4.

On supposera tout d'abord que la position "vers la gauche" des lames 6 et du levier 4, dans laquelle l'écrou 8 est arrêté par la butée 10a de gauche, correspond à la position "condamnation" sur la serrure 1, et que la position "vers la droite" dans laquelle l'écrou 8 est arrêté par la butée 10b, correspond à la position "décondamnation" sur la serrure. Le choix de cette correspondance "gauche-droite" et "condamnation- décondamnation" est bien entendu arbitraire et n'influe pas sur le fonctionnement de la serrure.

Le dispositif étant dans la position a de la Figure 4, l' écrou 8 est au contact de la butée 10a, les deux coins 7 des lames 6 de gauche sont débrayés de l'écrou 8 et écartés l'un de l'autre de part et d'autre de la butée 10a, tandis que les deux autres coins 7 sont en position de repos embrayée. Un ordre de décondamnation est envoyé au boîtier de commande. Le moteur 14 est alimenté et l'écrou 8 se déplace vers la position "décondamnation" sur la vis 9 en poussant les deux coins 7 qui se trouvent devant lui et avec lesquels il est embrayé. L'ensemble se déplace vers la position décondamnée (les expressions "décondamnée" et "décondamnation" étant utilisées indifférement ci-après, de même que condamnée" et "condamnation" ).

Arrivés à proximité de la butée de droite 10b, les deux coins 7 de droite viennent en contact avec les arêtes formées par les faces verticales et supérieures de la butée 10b, et commencent à écarter les lames correspondantes 6 (position c). Le mouvement s'achève lorsque l'écrou 8 vient en butée contre la butée 10b, les lames 6 de droite étant complémentairement écartées (position d). Le levier de condamnation 4 est maintenu en position décondamnée contre la butée 20 de droite par le ressort 19.

Si dans cette position, l' utilisateur décide de condamner sa porte mécaniquement (en raison par exemple d'une panne du circuit d'alimentation électrique, il agit, par l' intermédiaire d'une commande non représentée (bouton de frise à l'intérieur de la portière, verrou à l'extérieur) sur la tringle 17, qui, fixée au levier 4 par l'appendice 15, entraîne le levier 4. Les deux lames 6 de droite étant en position écartée, les coins 7 fixés à celles-ci peuvent glisser librement sur les faces opposées 8c, 8d de l'écrou 8 (position e) à la Figure 4. Puis, ayant dépassé l'écrou 8, le levier 4 continue son déplacement de condamnation (position f). En fin de déplacement, les coins 7 des deux lames 6 de gauche viennent en contact avec les arêtes de la butée 10a de gauche et commencent à écarter l'une de l'autre les lames correspondantes 6 (position g). Le déplacement s'achève lorsque le levier 4 vient en butée contre la butée 20 de gauche, les deux lames 6 de gauche étant complètement écartées (position h). La serrure est condamnée mécaniquement, c'est-à-dire que la commande d'ouverture de la serrure est condamnée, bien que le système électrique de condamnation soit resté en position "décondamnation".

Dans une telle position, la butée d'arrêt 20 du levier 4 est telle que l'intervalle entre la face de la butée 10a et les faces 7b des coins 7 portés par les lames 6 au repos qui lui font face, soit au moins égal à la largeur de l'écrou 8.

A partir de cette position, dans laquelle systèmes électrique et mécanique ne coincident plus, un nouvel ordre électrique donné doit déplacer l'écrou 8 vers la position condamnation (étape i de la Figure 4). Peu avant d'arriver en butée, l'écrou 8 vient, par les arêtes délimitées par ses faces supérieure et inférieure 8c, 8d, en contact avec les rampes inclinées 7a des deux lames 6 de droite. Grâce à l'effet de coin, un effort radial provoque l'écartement desdites lames 6 (étape j). Une fois celles-ci complètement écartées, l'écrou 8 continue son mouvement, les coins 7 glissant sur les faces 8c, 8d de l'écrou 8 (étape k).

Peu avant d'arriver contre la butée 10a, la face arrière 8a de l'écrou 8 dépasse le plan dans lequel se trouvent les faces 7b des deux lames 6 de droite, qui peuvent alors revenir librement à leur position de repos embrayée (étape finale I). L'écrou 8 s'arrête alors contre la butée 10a, et le système se retrouve dans la même position a qu'initialement.

La seconde forme de réalisation du dispositif d'embrayage et de débrayage illustrée aux Figures 5 et 6 permet d'éliminer le mouvement de translation de la réalisation précédente. En effet, la mise en oeuvre de l'embrayage pour transformer un mouvement de translation en un mouvement de rotation pose certains problèmes au niveau du choix des formes.

Dans la réalisation des Figures 5 et 6, le moteur 14 entraîne, par l'intermédiaire d'une réduction par train d'engrenages 12, 22, 21, un secteur denté 110 solidaire d'un plateau 25, articulé rotativement sur un axe 26 et qui porte sur sa circonférence, une noix 27. Cette dernière peut, durant la rotation du plateau 25, se débattre entre deux butées 28, 29 de fin de course, en entraînant, par l'intermédiaire des coins 7, des lames élastiques 6 fixées sur des équerres 31 solidaires chacune d'un levier 32. Ces deux leviers 32 forment un levier de condamnation 31, sont montés sur les faces opposées du plateau 25, articulés sur l'axe 26 et liés ensemble par un second axe 33. Les lames 6 qui coopèrent avec la noix 27 sont au nombre de quatre comme dans l'exemple des Figures 1 à 3, et leurs coins 7 sont agencés de manière similaire.

Le fonctionnement de ce dispositif est le même que celui des Figures 1 à 3, avec cette différence que la noix 8 exécute des déplacements rotatifs et non des translations.

Dans le troisième mode de réalisation de l'invention, illustré aux Figures 7 et 8, une règle 34 portant une noix 35 peut débattre en translation entre deux butées 36, 37 solidaires d'un bâti fixe 38. La noix 35 peut entraîner, par l'intermédiaire des faces 7b des coins 7, les lames élastiques 6, au nombre de huit, solidaires d'au moins un bras 39 d'un chariot 41, ce dernier étant guidé en translation par le bâti 38 au moyen de dispositifs non représentés. Le chariot 41 comporte un anneau 42 où vient se fixer le dispositif de condamnation avec ses commandes manuelles.

Comme dans les modes de réalisation précédents, la noix 35 et les butées 36, 37 ont des formes définies pour permettre l'écartement des lames 6, grâce aux rampes 7a des coins 7, lorsque la noix 35 arrive contre une butée 36 ou 37, ou lorsqu'après une manoeuvre manuelle du système de condamnation, on ramène électriquement la noix 35 au niveau des coins 7.

Le mode de fonctionnement de cette réalisation est similaire à celui des formes de réalisation précédentes.

Dans la variante de la Figure 9, le dispositif d'embrayage et de débrayage comporte deux lames élastiques 43 portant chacune une paire de coins 7 analogues aux coins 7 des réalisations précédentes, mais les deux lames 43 sont fixées sur une noix 44 présentant un alésage taraudé traversé par une vis 45. Les quatre coins 7 constituent une cage à l'intérieur de laquelle vient se loger une forme 46 solidaire d'un levier de condamnation 47, les quatre coins 7 ainsi que la forme 46 étant placés entre deux butées de fin de course 48, 49.

Dans son mouvement de translation sur la vis 45, la noix 44 entraîne le levier 4 en rotation, par l'intermédiaire des faces 7b des coins 7 placés d'un même côté de la forme 46. Lorsque l'équipage 47, 46, 7, 43, 44 approche d'une butée de fin de course 48 ou 49, les coins 7 appuient, par leurs rampes 7a sur les arêtes supérieure et inférieure de la butée en cause, et s'écartent l'un de l'autre en débrayant de la forme 46. Juste avant que le levier 47 n'arrive en butée, les lames 43 sont complètement débrayées, et le levier est entraîné contre la butée 48 ou 49 par le ressort bistable 19.

Le dispositif est alors dans la position schématisée à la Figure 10a. A la suite d'une impulsion électrique, la noix 44 se déplace vers la droite, de même que les lames 43 et les coins 7. Les coins 7 de gauche, glissant sur la butée de gauche 49, se resserrent et reviennent complètement à leur position de repos lorsque leurs faces 7b viennent en contact avec la forme ou saillie 46, et entraînent de ce fait le levier 47 vers la butée opposée 48 (étape b sur la Figure 10). L'ensemble se déplace alors vers la droite (étape c) jusqu'à ce que les coins 7 de droite viennent en contact avec la butée fin de course 48 (étape d). Les deux lames 43 ainsi que les quatre coins 7 s'écartent alors de nouveau et l'ensemble est complètement débrayé peu avant que le levier 47 n'arrive en butée, le reste de sa course étant assuré par son ressort de rappel bistable 19 (étapes d et e).

Si dans cette position, on actionne manuellement le levier de condamnation 47, celui-ci peut circuler librement de la droite vers la gauche, l'écartement entre les coins 7 étant en effet supérieur à la hauteur de la saillie 46 (étape f). Le levier 47 continue sa course vers la butée fin de course 49 de gauche (étapes g et h). Si par la suite, on veut ramener les lames 43 au niveau du levier 47, celles-ci s'écarteront grâce aux coins 7 de gauche pour dépasser la position de la saillie 46 et venir dans la position de la Figure 10a.

On constate que, quelle que soit la variante utilisée, une action manuelle est toujours possible, que les deux éléments constituant l'embrayage occupent des positions stables identiques ou différentes, et ce sans entraîner le moteur électrique. Le système moteur peut donc être irréversible.

## Revendications

1. Dispositif d'embrayage et de débrayage, notamment pour un mécanisme de condamnation électrique de serrure pour portière de véhicule automobile, comportant un élément moteur (8, 27,35,44) susceptible d'être déplacé sur un support (9, 25, 34, 45) et un élément récepteur (4, 31, 41, 47) auquel sont attachés des organes d'embrayage qui peuvent être entraînés par l'élément moteur ainsi que l'élément récepteur, d'une position de condamnation à une position de décondamnation et vice-versa, caractérisé en ce que les organes d'embrayage et de débrayage comprennent au moins deux lames élastiques (6, 43) pourvues chacune d'au moins un coin (7), ces coins (7) étant symétriques par rapport à un plan de symétrie (P) intersectant l'axe de déplacement (X - X) de l'élément moteur (8, 27, 35,44) et traversant ce dernier, et chaque coin (7) présente une face plane (7b) parallèle audit plan (P) et dirigée vers celui-ci, ainsi qu'une rampe (7a) inclinée sur le plan de symétrie et orientée à l'opposé de ce dernier, ces lames (6, 43) étant disposées de manière à pouvoir embrayer sur l'élément moteur (8, 27, 35,44) par l'une de leurs faces planes (7b) parallèles au plan de symétrie (P) afin d'entrainer l'élément récepteur (4, 31,47, 41) de la position de condamnation à la position de décondamnation ou vice-versa, en s'écartant élastiquement de l'élément moteur pour passer en position débrayée dans l'une des deux positions précitées de condamnation et de décondamnation, et ce dispositif comprend des butées (10a, 10b; 28, 29; 48, 49) de fin de course de l'élément moteur (8, 27, 35,44) respectivement en position condamnation et décondamnation, ces butées présentant des faces latérales aptes à coopérer avec les rampes (7a) des coins (7) pour écarter élastiquement les lames (6).

2. Dispositif selon la revendication 1, caractérisé en ce que les lames élastiques (6, 43) sont disposées de façon à être au repos dans leur position d'embrayage, les faces planes (7b) des coins (7), parallèles à leur plan de symétrie (P) pouvant alors être appliquées alternativement contre l'élément moteur (8, 27, 35, 44) interposé entre les coins (7).

3. Dispositif selon l'une des revendications 1 et 2, caractérisé en ce qu'il comprend deux jeux de deux lames élastiques (6) fixées sur l'élément récepteur (4, 31,41) de l'embrayage, chaque lame (6) étant pourvue d'un coin (7), ces coins (7) étant placés symétriquement par rapport à l'élément moteur (8, 27, 35).

4. Dispositif selon la revendication 3, caractérisé en ce que l'élément récepteur est un levier de condamnation (4) monté rotativement autour d'un axe (18) et muni d'un appendice (15) coopérant avec une pièce (17) de liaison avec des moyens de manoeuvre manuelle du levier (4).

5. Dispositif selon les revendications 3 et 4, caractérisé en ce que le levier de condamnation (4) peut se débattre entre deux positions correspondant respectivement à l'état "condamnation" et "décondamnation" de la serrure (1), délimitées par des butées fixes (20) solidaires du boîtier de la serrure (1), ce levier (4) étant maintenu dans l'une ou l'autre de ces positions par un ressort bistable (19).

6. Dispositif selon les revendications 3 à 5, caractérisé en ce que l'élément moteur est un écrou (8) monté sur une vis (9), et pouvant se débattre entre deux butées fin de course (10, 10b), dont les faces latérales coopérent avec les rampes (7a) des coins (7) montés sur les lames (6) afin d'écarter celles-ci et d'assurer la position "débrayée" lorsque le levier de condamnation (4) est dans l'une ou l'autre de ses positions stables, ledit écrou (8) étant d'autre part guidè en rotation par une paroi (1a), solidaire du boîtier de la serrure (1) et sur laquelle l'écrou (8) glisse pendant son mouvement.

7. Dispositif selon la revendication 6, caractérisé en ce que la vis (9) est munie à une de ses extrémités d'une roue dentée (11), un moteur (14) entrainant la vis (9) en rotation, par un pignon (12) engrenant avec la roue (11), ladite vis (9) étant maintenue fixe en translation.

8. Dispositif selon les revendications 3 à 5, caractérisé en ce que l'élément moteur est une noix (27) solidaire d'un plateau (25) monté rotativement autour de l'axe (26) du levier de condamnation (31) et pouvant se débattre entre deux butées fin de course (28, 29) dont les faces coopèrent avec les rampes (7a) des coins (7) pour assurer la position "débrayée", lorsque le levier de condamnation (31) est dans l'une de ses positions stables, ledit levier (31), étant préférentiellement constitué de deux bras (32) disposés symétriquement par rapport au plateau (25) et solidaires l'un de l'autre par l'intermédiaire d'un deuxième axe (33).

9. Dispositif selon la revendication 8, caractérisé en ce que le plateau (25) est entrainé en rotation par un moteur (14) muni d'un pignon (12) qui engrène avec la roue (22) d'un train d'un ou plusieurs engrenages, la dernière roue (21) de ce train engrenant avec un secteur denté (110) ménagé dans le plateau (25).

10. Dispositif selon la revendication 3, caractérisé en ce que l'élément récepteur est un chariot (41), guidé en translation dans le boîtier de la serrure (1), et muni d'un appendice (42) coopérant avec un élément de liaison avec le système de condamnation de la serrure, ou avec ledit système de condamnation, ce chariot (41) étant limité en translation par deux butées fin de course (50) et maintenu élastiquement dans l'une de ces positions, par exemple par un ressort bistable.

11. Dispositif selon les revendications 3 et 10, caractérisé en ce que l'élément moteur est une noix (35), solidaire d'un bras (34) entrainé en translation, ladite noix (35) se débattant entre deux butées fin de course (36, 37) dont les faces coopèrent avec les faces (7a) des coins (7) des lames (6) pour assurer la position "débrayée" lorsque ladite noix (35) est en butée contre l'une ou l'autre des butées fin de course (36, 37), et l'élément récepteur, constitué par le chariot (41) équipé d'un appendice de liaison avec les organes de condamnation, peut se débattre entre deux butées délimitant les positions "condamnation" et "décondamnation" de la serrure en étant maintenu dans l'une de ces positions par un ressort bistable (19).

12. Dispositif selon l'une des revendications 1 et 2, caractérisé en ce que la ou les lames(s) élastique(s) (43) est (sont) fixée(s) sur l'élément moteur (44), chacune desdites lames étant munie de deux coins (7).

13. Dispositif selon la revendication 12, caractérisé en ce que l'élément moteur est une noix (27) fixée à un plateau (25) monté rotativement autour d'un axe (26) et équipé d'un secteur denté (110), ledit plateau (25) étant entrainé par un moteur et des moyens de transmission, l'élément moteur (27) se débattant entre deux butées fin de course (28, 29) dont les faces coopèrent avec les faces (7a) des coins (7), pour assurer la position "débrayage" lorsque la noix (27) est en butée contre l'une des deux butées fin de course (28, 29).

14. Dispositif selon la revendication 12, caractérisé en ce que l'élément moteur est une noix (35) susceptible d'entraîner des lames élastiques (6) solidaires d'au moins un bras (39) d'un chariot (41) guidé en translation par un bâti fixe (38), auquel sont fixées deux butées (36, 37) entre lesquelles la noix (35) peut débattre en translation.

15. Dispositif suivant l'une quelconque des revendications précédentes, caractérisé en ce qu'il comprend des moyens (15, 16, 17, 24) pour permettre une manoeuvre manuelle de l'élément récepteur (4, 31, 41, 47) sans entraîner les moyens de commande électrique, quelles que soient les positions relatives stables occupées par les éléments moteurs (8, 27, 35, 44) et récepteur (4, 31,41,47).

## Patentansprüche

1. Kupplungs- und Entkupplungsvorrichtung, insbesondere für einen Mechanismus zum elektrischen Versperren eines Kraftfahrzeugtürschlosses, bestehend aus einem Antriebselement (8, 27, 35, 44), das auf einem Träger (9, 25, 34,45) bewegbar ist, und einem angetriebenen Element (4, 31, 41, 47), an dem Kupplungsorgane befestigt sind, die zusammen mit dem angetriebenen Element von dem Antriebselement von einer Verriegelungsstellung in eine Entriegelungsstellung und umgekehrt mitgenommen werden können, dadurch gekennzeichnet, daß die Kupplungs- und Entkupplungsorgane mindestens zwei elastische Blätter (6,43) aufweisen, die jeweils mit mindestens einem Keil (7) versehen sind, wobei die Keile (7) bezüglich einer Symmetrieebene (P), die die Bewegungsachse (X - X) des Antriebselements (8, 27, 35, 44) schneidet und durch dieses Antriebselement gelegt ist, symmetrisch sind und jeweils eine zur Ebene (P) parallele und dieser zugewandte ebene Fläche (7b) und eine gegen die Symmetrieebene geneigte und von dieser abgewandte Schrägfläche (7a) aufweist, daß die Blätter (6, 43) so angeordnet sind, daß sie mit dem Antriebselement (8, 27, 35, 44) mit einer ihrer Ebenen zur Symmetrieebene (P) parallelen Flächen (7b) in Eingriff kommen können, um das angetriebene Element (4, 31,47, 41) von der Verriegelungsstellung in die Entriegelungsstellung oder umgekehrt mitzunehmen, wobei sie sich in der Verriegelungs- bzw. Entriegelungsstellung elastisch von dem Antriebselement entfernen und die ausgerückte Stellung einnehmen, und daß Endanschläge (10a, 10b; 28, 29; 48, 49) zur Arretierung des Antriebselements (8, 27, 35, 44) in der Verriegelungsstellung bzw. der Entriegelungsstellung vorgesehen sind, deren Seitenflächen mit den Schrägflächen (7a) der Keile (7) zum elastischen Abheben der Blätter (6) zusammenwirken können.

2. Vorrichtung nach Anspruch 1, dadurch gekennzeichnet, daß die elastischen Blätter (6, 43) so angeordnet sind, daß sie in der Ruhestellung ihre eingekuppelte Stellung einnehmen, in der die Ebenen, zur Symmetrieebene (P) der Keile (7) parallele Flächen (7b) der Keile (7) abwechselnd an den zwischen den Keilen (7) sitzenden Antriebselement (8, 27, 35,44) in Anlage sein können.

3. Vorrichtung nach einem der vorhergehenden Ansprüche, gekennzeichnet durch zwei Sätze von je zwei elastischen Blättern (6), die an dem angetriebenen Element (4, 31,41) der Kupplung befestigt sind und deren jedes mit einem Keil (7) versehen ist, wobei die Keile (7) bezüglich des Antriebselements (8, 27, 35) symmetrisch angeordnet sind.

4. Vorrichtung nach Anspruch 3, dadurch gekennzeichnet, daß das angetriebene Element ein Verriegelungshebel (4) ist, der drehbar um eine Achse (18) montiert ist und mit einem Ansatz (15) versehen ist, der mit einem Teil (17) zur Verbindung mit Handbetätigungseinrichtungen des Hebels (4) zusammenwirkt.

5. Vorrichtung nach den Ansprüchen 3 und 4, dadurch gekennzeichnet, daß der Verriegelungshebel (4) sich zwischen zwei Stellungen bewegen kann, die dem verriegelten bzw. dem entriegelten Zustand des Schlosses (1) entsprechen und durch feststehende, an dem Gehäuse des Schlosses (1) befestigte Anschläge (20) definiert sind, wobei der Hebel (4) in beiden Stellungen durch eine Kippfeder (19) gehalten ist.

6. Vorrichtung nach den Ansprüchen 3 bis 5, dadurch gekennzeichnet, daß das Antriebselement eine auf einer Schraube (9) montierte Mutter (8) ist und sich zwischen zwei Endanschlägen (10, 10b) bewegen kann, deren Seitenflächen mit den Schrägflächen (7a) der an den Blättern (6) montierten Keile (7) zusammenwirken können, um die Blätter abzuheben und die ausgekuppelte Stellung herzustellen, wenn der Verriegelungshebel (4) eine seiner beiden stabilen Stellungen einnimmt, wobei die Mutter (8) gegen Drehung durch eine an dem Gehäuse des Schlosses (1) befestigten Wand (1a) blockiert ist, auf der die Mutter (8) bei ihrer Bewegung gleitet.

7. Vorrichtung nach Anspruch 6, dadurch gekennzeichnet, daß die Schraube (9) an einem ihrer Enden mit einem Zahnrad (11) versehen ist und durch einen Motor (14) über ein mit dem Zahnrad (11) in Eingriff stehendes Zahnrad (12) in Drehung versetzt ist, wobei sie in geradliniger Bewegung blockiert ist.

8. Vorrichtung nach den Ansprüchen 3 bis 5, dadurch gekennzeichnet, daß das Antriebselement ein Mitnehmer (27) ist, der an einer Platte (25) befestigt ist, die drehbar um die Achse (26) des Verriegelungshebels (31) montiert ist, und sich zwischen zwei Endanschlägen (28, 29) bewegen kann, deren Flächen mit den Schrägflächen (7a) der Keile (7) zur Herstellung der ausgerückten Stellung zusammenwirken, wenn der Verriegelungshebel (31) eine seiner stabilen Stellungen einnimmt, wobei der Verriegelungshebel (31) vorzugsweise aus zwei Armen (32) besteht, die symmetrisch bezüglich der Platte (25) angeordnet sind und über eine zweite Achse (33) fest miteinander verbunden sind.

9. Vorrichtung nach Anspruch 8, dadurch gekennzeichnet, daß die Platte (25) durch einen Motor (14) in Drehung versetzt ist, der mit einem Zahnrad (12) versehen ist, das mit dem Zahnrad (22) eines Rädergetriebes in Eingriff ist, dessen letztes Rad (21) mit einem an der Platte (25) vorgesehenen Zahnbogen (110) in Eingriff ist.

10. Vorrichtung nach Anspruch 3, dadurch gekennzeichnet, daß das angetriebene Element ein in dem Gehäuse des Schlosses (1) geradlinig geführter Schlitten (41) ist, der mit einem Ansatz (42) versehen ist, der mit einem Element zur Verbindung mit dem Verriegelungssystem des Schlosses oder mit dem Verriegelungssystem selbst zusammenwirkt, wobei der Schlitten (41) in seiner geradlinigen Bewegung durch zwei Endanschläge (50) begrenzt ist und in einer dieser Stellungen beispielsweise durch eine Kippfeder elastisch gehalten ist.

11. Vorrichtung nach den Ansprüchen 3 und 10, dadurch gekennzeichnet, daß das Antriebselement aus einem Mitnehmer (35) besteht, der an einem sich geradlinig bewegenden Arm (34) befestigt ist und sich zwischen zwei Endanschlägen (36, 37) bewegen kann, deren Flächen mit den Flächen (7a) der Keile (7) der Blätter (6) zur Herstellung der ausgerückten Stellung zusammenwirken können, wenn der Mitnehmer (35) an einem der Endanschläge (36, 37) in Anschlag ist, und daß sich das angetriebene Element, das aus dem mit einem Ansatz zur Verbindung mit den Verriegelungsorganen versehenen Schlitten (41) besteht, zwischen zwei Anschlägen bewegen kann, die die Verriegelungs- und Entriegelungsstellung des Schlosses bestimmen, wobei er in einer dieser Stellungen durch eine Kippfeder (19) gehalten ist.

12. Vorrichtung nach einem der Ansprüche 1 und 2, dadurch gekennzeichnet, daß das oder die elastischen Blätter (43) an dem Antriebselement (44) befestigt ist bzw. sind, wobei jedes Blatt mit zwei Keilen versehen ist.

13. Vorrichtung nach Anspruch 12, dadurch gekennzeichnet, daß das Antriebselement ein Mitnehmer (27) ist, der an einer Platte (25) befestigt ist, die drehbar um eine Achse (26) montiert ist, mit einem Zahnbogen (110) versehen ist und durch einen Motor und ein Getriebe angetrieben ist, wobei das Antriebselement (27) sich zwischen zwei Endanschlägen (28, 29) bewegt, deren Flächen mit den Flächen (7a) der Keile (7) zur Herstellung der ausgerückten Stellung zusammenwirken, wenn der Mitnehmer (27) an einem der beiden Endanschläge (28, 29) in Anschlag ist.

14. Vorrichtung nach Anspruch 12, dadurch gekennzeichnet, daß das Antriebselement ein Mitnehmer (35) ist, der elastische Blätter (6) mitnehmen kann, die an mindestens einem Arm (39) eines Schlittens (41) befestigt sind, der geradlinig durch einen feststehenden Rahmen (38) geführt ist, an dem zwei Anschläge (36, 37) befestigt sind, zwischen denen sich der Mitnehmer (35) geradlinig bewegen kann.

15. Vorrichtung nach einem der vorhergehenden Ansprüche, gekennzeichnet durch Einrichtungen (15, 16, 17, 24,), die unabhängig von den jeweiligen stabilen Stellungen, die das Antriebselement (8, 27, 35, 44) und das angetriebene Element (4, 31,41,47) einnehmen, eine manuelle Betätigung des angetriebenen Elements (4,31,41,47) ohne Mitnahme der elektrischen Antriebseinrichtungen gestatten.

## Claims

1. A coupling and uncoupling device, in particular for an electric locking mechanism of a latch for a motor vehicle door, comprising a driving element (8, 27, 35,44) movably mounted on a support (9, 25, 34, 45) and a receiving element (4, 31, 41, 47) to which are attached coupling means capable of being driven by the driving element and the receiving element from a locking position to an unlocking position and vice versa, characterised in that the coupling and uncoupling means comprise at least two resilient strips (6, 43) each provided with at least one wedge (7), said wedges (7) being symmetrical relative to a plane of symmetry (P) intersecting the axis of movement (X - X) of the driving element (8, 27, 35, 44) and passing through the driving element and each wedge (7) has a planar surface (7b) parallel to said plane (P) and facing toward said plane, and a ramp (7a) which is inclined to the plane of symmetry and faces away from said plane of symmetry, said strips (6, 43) being disposed such tht they can be coupled to the driving element (8, 27, 35, 44) by one of their planar surfaces (7b) parallel to the plane of symmetry (P) so as to drive the receiving element (4, 31, 47, 41) from the locking position to the unlocking position, or vice versa, by resiliently moving away from the driving element so as to assume an uncoupled position in one of said locking or unlocking positions, and this device comprises end-of-travel abutments (10a, 10b; 28, 29; 48, 49) for the driving element (8, 27, 35, 44) respectively in the locking position and unlocking position, these abutments having lateral faces capable of cooperating with the ramps (7a) of the wedges (7) so as to spread apart the strips (6) resiliently.

2. A device according to Claim 1, characterised in that the resilient strips (6,43) are disposed so as to be at rest in their coupling position, the planar surfaces (7b) of the wedges (7) parallel to their plane of symmetry (P) then being capable of being alternately applied against the driving element (8, 27, 35,44) interposed between the wedges (7).

3. A device according to one of Claims 1 and 2, characterised in that it comprises two sets of two resilient strips (6) fixed to the receiving element (4,31,41) of the coupling, each strip (6) being provided with a wedge (7), said wedges (7) being placed symmetrically relative to the driving element (8, 27, 35).

4. A device according to Claim 3, characterised in that the receiving element is a locking lever (4) mounted rotatably about a pin (18) and provided with an appendage (15) which cooperates with a connecting member (17) of manual means for shifting the lever (4).

5. A device according to Claims 3 and 4, characterised in that the locking lever (4) is movable between two positions respectively corresponding to the locked state and unlocked state of the latch (1) defined by fixed abutments (20) connected to the case of the latch (1), said lever (4) being maintained in either of said positions by a bistable spring (19).

6. A device according to Claims 3 to 4, characterised in that the driving element is a nut (8) mounted on a screw (9) and movable between two end-of-travel abutments (10, 10b) whose lateral surfaces cooperate with the ramps (7a) of the wedges (7) mounted on the strips (6) so as to spread apart said strips and ensure the uncoupled position when the locking lever (4) is in either of its stable positions, said nut (8) being moreover guided in rotation by a wall (1 a) connected to the case of the latch (1) and on which the nut (8) slides during the movement of the nut.

7. A device according to Claim 6, characterised in that the screw (9) is provided at one of its ends with a gear wheel (11), and a motor (14) sets the screw (9) into rotation through a gear pinion (12) which is engaged with the wheel (11), said screw (9) being held against movement in translation.

8. A device according to Claims 3 to 5, characterised in that the driving element is a block (27) connected to a plate (25) mounted to rotate about the pivot pin (26) of the locking lever (31) and movable between two end-of-travel abutments (28, 29) whose surfaces cooperate with the ramps (7a) of the wedges (7) so as to ensure the uncoupled position when the locking lever (31) is in one of its stable positions, said locking lever (31) preferably being formed by two arms (32) disposed symmetrically relative to said plate (25) and interconnected by a second pin (33).

9. A device according to Claim 8, characterised in that said plate (25) is set into rotation by a motor (14) provided with a gear pinion (12) which engages with the gear wheel (22) of one or more gear trains, the last gear wheel (21) of said train engaging with a toothed sector (110) provided in said plate (25).

10. A device according to Claim 3, characterised in that the receiving element is a carriage (41) which is guided to move in translation in the case of the latch (1) and provided with an appendage (42) which cooperates with a connecting element for connection with the locking system of the latch or with said locking system, said carriage (41) being limited in its translation by two end-of-travel abutments (50) and being resiliently maintained in one of said positions, for example by a bistable spring.

11. A device according to Claims 3 and 10, characterised in that the driving element is a block (35) connected to an arm (34) which is driven in translation, said block (35) moving between two end-of-travel abutments (36, 37) whose surfaces cooperate with the surfaces (7a) of te wedges (7) of the strips (6) so as to ensure the uncoupled position when said block (35) is in abutment against either of the end-of-travel abutments (36, 37), and the receiving element, constituted by the carriage (41) equipped with an appendage for connection with the locking means, is movable between two abutments defining the locked and unlocked positions of the latch and is maintained in either of said positions by a bistable spring (19).

12. A device according to one of Claims 1 and 2, characterised in that the resilient strip or strips (43) is (are) fixed to the driving element (44), each of said strips being provided with two wedges (7).

13. A device according to Claim 12, characterised in that the driving element is a block (27) fixed to a plate (25) which is mounted rotatably about a pin (26) and is provided with a toothed sector (110), said plate (25) being driven by a motor and transmission means, the driving element (27) being movable between two end-of-travel abutments (28, 29) whose surfaces cooperate with the surfaces (7a) of the wedges (7) so as to ensure the uncoupled position when the block (27) is in abutment against one of the two end-of-travel abutments (28, 29).

14. A device according to Claim 12, characterised in that the driving element is a block (35) which is capable of driving the resilient strips (6) connected to at least one arm (39) of a carriage (41) which is guided in translation by a fixed frame (38), to which two abutments (36, 37) are fixed, said block (35) being movable in translation between said two abutments.

15. A device according to any one of the preceding claims, characterised in that it comprises means (15,16,17,24) for permitting a manual actuation of the receiving element (4, 31, 41,47) without driving the electric control means, irrespective of the stable relative positions occupied by the driving element (8, 27, 35,44) and receiving element (4, 31, 41, 47).
